# EUROPÄISCHE PATENTSCHRIFT

(11) **EP 3 000 762 B1**
(45) Veröffentlichungstag und Bekanntmachung des Hinweises auf die Patenterteilung: **08.03.2017**
(21) Anmeldenummer: 14186240.9
(22) Anmeldetag: 24.09.2014
(51) Int. Cl.: B66C 13/08, B66C 13/46

(54) **Verfahren zur automatischen, optischen Bestimmung einer Zielposition für ein Containergeschirr**
Method for automatic, optical determination of a target position for a container lifting device
Procédé de détermination optique, automatique d'une position cible pour un palonnier de conteneur

(43) Veröffentlichungstag der Anmeldung: 30.03.2016
(73) Patentinhaber: Siemens Aktiengesellschaft, 80333 München (DE)
(72) Erfinder: Dobler, Thomas, 76770 Hatzenbühl (DE); Meyer, Jörg, 28307 Bremen (DE); Müller, Tobias, 76351 Linkenheim-Hochstetten (DE); Wöbse, Stephan, 29664 Walsrode (DE)

(56) Entgegenhaltungen:
- JP-A- 2005 263 373
- JP-A- 2008 168 952
- US-A1- 2002 191 813

## Beschreibung

Die Erfindung betrifft ein Verfahren zur automatischen, optischen Bestimmung einer Zielposition, in der ein Container mittels eines Ladekrans auf ein Trägerfahrzeug aufzusetzen ist.

Ladekrane werden auf Güterumschlagplätzen, Lagerplätzen, in Montagehallen und Werften sowie beim Gleisbau eingesetzt. Eine Ausführung eines Ladekrans ist ein Portalkran. Dieser überspannt einen Lade- und Arbeitsbereich wie ein Portal. In der Regel laufen seine Seitenwände mit Rädern auf zwei parallelen Schienen zwischen denen Kraftfahrzeuge oder sogenannten AGV's (Automated Guided Vehicles) auf i.d.R. markierten Spuren be- oder entladen werden. Auf der Kranbrücke, dem horizontalen Teil des Portalkrans, bewegt sich eine Laufkatze mit einem Hubwerk. Alternativ kann auch ein Schienendrehkran auf der Kranbrücke montiert sein.

Ein Containergeschirr (engl. Bezeichnung "Spreader") ist ein Hebezeug, mit welchem ISO-genormte Container gegriffen werden können. Es ist sowohl ein starres Containergeschirr bekannt, welches nur für eine Containergröße bestimmt ist, als auch ein teleskopierendes Containergeschirr, dessen mehrere Tonnen schwerer Teleskoprahmen flexibel auf die Länge unterschiedlicher normierter Container (Normgrößen 20' bis 45') eingestellt werden kann. Für die weitere Betrachtung ist vor allem die maximale Höhe eines "Highcube-"Containers von 2,896 m relevant.

Auch Portalhubwagen, Portalstapler, Gabelstapler oder Quergabelstapler können mit einem Containergeschirr ausgerüstet werden. Das Containergeschirr ist auch hier ein Anbaugerät, dessen sogenannte Twistlocks in die vier oberen genormten Eckbeschläge eines Containers eingreifen oder die diesen von der Seite her greifen. Hierbei wird ein Element des Twistlocks um 90° rotiert, wodurch eine formschlüssige Verbindung zur Verriegelung gewährleistet ist. Die Größe der Twistlocks ist normiert und beträgt in etwa 104 mm in der Länge sowie 56 mm in der Breite.

Häufige Arbeitsvorgänge in der Container-Logistik sind das Verankern eines Containers am Containergeschirr, mit welchem der Container anschließend bewegt wird, sowie das Verankern der Container auf Bahnwaggons oder Ladeflächen von LKWs oder AGV's. Diese Aufgaben werden heute ausschließlich von Kranfahrern bewältigt, die teilweise an entfernten Stationen sitzen und unterschiedliche Kräne mithilfe von Videobildern bedienen.

Zur Verankerung eines Containers auf einer Ladefläche eines LKW oder Bahnwaggons kommen erneut Twistlocks zum Einsatz. Beim Aufsetzen des Containers müssen die genormten Eckbeschläge des Containers genau über den Twistlocks des LKW oder Bahnwaggons positioniert werden. Die erforderliche Genauigkeit für die Positionierung kann hierbei mit 25 mm abgeschätzt werden, wobei die Höhengenauigkeit weniger kritisch ist.

Aus dem Dokument "Kameragestützte Automatisierung von Containerkranen - Potentiale, Technologien, Rahmenbedingungen", Jörg Krüger und Mike Neuendorf, 19. Internationale Kran-Fachtagung 2011, ist eine kameragestützte, automatische Erkennung von Be- und Entladepositionen auf einem LKW bekannt. Diese Positionen werden aus den Bildern hochauflösender Kameras extrahiert, welche in großer Höhe an einer Laufkatze eines Containerkrans montiert sind. Hierbei werden in den Kamerabildern Eckbeschläge der Container sowie Twistlocks der LKW-Ladeflächen erkannt.

Aus der EP 2724972 A1 ist ein Verfahren zum Auffinden von potentiellen Twistlock-Orten bekannt, das darauf basiert, dass von oben mit einem auf einem separaten Mast befestigten 3D Laserscanner für wenigstens einen Teil der Oberseite des Trägerfahrzeugs eine Reihe von Messpunkten gewonnen werden, die dann mit einem virtuellen Prüfkörper verglichen werden. Aus der Menge potentieller Twistlock Orte werden dann aufgrund bekannter und vorgegebener Konstruktionsdetails die eigentlichen Twistlock bestimmt.

Aus EP 2574587 A1 ist ein Verfahren bekannt, welches 3D Kameras am Spreader benutzt, um die Twistlock-Orte zu bestimmen. Soweit es sich bei den Spreaderkameras um 2D Videokameras handelt, ist ein zusätzlicher - am Spreaderkopf befestigter - Linienlaser einzusetzen, der die Oberfläche des Trägerfahrzeuges in einem zuvor abgesteckten Bereich abtastet und auf diese Weise notwendige Profilinformation für die Twistlock-Orte liefert. Dabei werden die Linienkrümmungen des Laserlichtes, wie sie entstehen, wenn sich Erhebungen oder Vertiefungen auf der Oberfläche des Trägerfahrzeuges befinden, von den 2D Kameras ausgewertet, um auf diese Weise die Twistlocks zu identifizieren.

Die JP 2008-168952 offenbart ein Verfahren gemäß dem Oberbegriff des Verfahrensanspruchs 1.

Allen Verfahren ist gemein, dass entweder eine 3D Kamera (vorzugsweise Laserscanner) zu verwenden ist, oder eine 2D Kamera durch eine Zusatzvorrichtung, wie den Linienlaser zu erweitern ist.

Alle Systeme, die ein Verfahren benutzen, welches auf dem Einsatz von 3D Laserscannern basieren, haben Kostennachteile. So ist schon die Anschaffung von solchen Scannern mit erheblichen Kosten verbunden. Darüber hinaus erfordern sie eine recht zeitaufwendige Inbetriebnahme und Kalibrierung. Ein weiterer Nachteil von Laserscannern liegt darin, dass die Lasereinheit durch Luftverschmutzung wie z.B. Dieselabgasen im Hafen verunreinigen und somit regelmäßig gewartet werden muss. Reflektionen können die Störanfälligkeit noch einmal erhöhen. Da im normalen Betrieb nur ein einziger Laserscanner - montiert an einem Mast in Nähe der Be- oder Entladestation - zum Einsatz kommt bedeutet ein Ausfall des Laserscanners auch den Totalausfall des Systems.

Vorgenannte Nachteile gelten zumindest zum Teil auch für optische Systeme, die einen zusätzlichen Laser benötigen. Es stellt sich demnach die Aufgabe, ein Verfahren zur Bestimmung einer Zielposition für ein Containergeschirr anzugeben, welches rein optisch arbeitet und somit die Kosten minimiert, ohne die Fehleranfälligkeit für die häufigen Verankerungsvorgänge von Containern zu erhöhen.

Diese Aufgabe wird gelöst durch ein Verfahren zur Positionierung für ein Containergeschirr über einer Haltevorrichtung mit den Merkmalen des Anspruchs 1. Unter Haltevorrichtung werden dabei in der Regel Fahrzeuge bemannter oder unbemannter Art (Trailer) zu verstehen sein, auf denen die Container mittels Hebevorrichtung und dem Containergeschirr abgesetzt oder von denen Container aufgenommen werden. An dem Containergeschirr ist mindestens eine optische 2D-Kamera als bildgebender Sensor befestigt. Die Kamera ist derart an dem Containergeschirr befestigt, dass wenigstens ihr Sensor einen im Wesentlichen senkrecht nach unten gerichteten Sichtbereich erhält. Um dies zu erreichen ist die Kamera oder wenigstens der Sensor mit einem Überhang an dem Containergeschirr befestigt. Solche Anordnungen sind bekannt, Containergeschirre sind in der Regel mit vier derartigen Kamerasystemen ausgestattet, um dem Kranführer eine Sichtunterstützung beim Umgang mit den Lasten zu ermöglichen. Das vorliegende Verfahren nutzt nun vorteilhaft wenigstens einen Sensor der ohnehin vorhandenen Kamerasysteme. Der Sensor liefert Videobilder als Messwerte von der Umgebung des Containergeschirrs an eine Recheneinheit, wobei wegen seines im Wesentlichen senkrecht nach unten gerichteten Sichtbereiches, insbesondere auch Messwerte von der Haltevorrichtung in der Draufsicht an die Recheneinheit geliefert werden. Wegen des Überhangs wird sich ebenso eine Seite, wenigstens jedoch der Fußbereich eines angehängten Containers im Sichtbereich des Sensors befinden. Die Haltevorrichtung weist wenigstens eine Markierung auf ihrer Oberfläche auf. Solche Markierung können beispielsweise natürliche Markierungen sein, die sich aus der Konstruktion der Haltevorrichtung ergeben. Beispielsweise können diese Löcher zur Befestigung von Geländern an der Außenkante der Trailer sein. Vorteilhaft und erfindungsgemäß sind diese allerdings Markierungen, die auf die Oberfläche aufgebracht werden, eine bestimmte Größe aufweisen und so ausgestaltet sind, dass sie einen scharfen Kontrast zur Umgebung aufweisen. Solche Markierungen können beispielsweise aufgeklebt oder aufgemalt sein. Zur besseren Sichtbarkeit können hier auch Markierungen verwendet werden, die leicht reflektierend oder licht-emittierend sind, um somit den Kontrast und damit die Lesbarkeit für den Sensor zu erhöhen.

Die Recheneinheit bildet aus den aufgenommenen Messwerten, den Videobildern, Daten, aus welchen sie für das Containergeschirr Zielpositionsdaten zu Verankerungspositionen berechnet. Zur Verankerung eines Containers auf einem Trailer oder am Containergeschirr werden in der Regel Verankerungsvorrichtungen verwendet wie sie beispielsweise als Twistlocks bekannt sind. Es können aber auch andere Verankerungsvorrichtungen wie beispielsweise Eckbeschläge verwendet werden. Die Verankerungsvorrichtungen auf dem Trailer befinden sich i.d.R. unter dem Container und werden von diesem für den Sensor verdeckt je zentrierter sich der Container mit seinen Verankerungen über den zugehörigen Verankerungsvorrichtungen der Haltevorrichtung befindet. Die Zielpositionsdaten sind dabei diejenigen Daten, die anzusteuern sind, um den Container zentrierungsgenau über seine Verankerungsposition und damit über seine Verankerungsvorrichtung zu bewegen. Die erforderliche Genauigkeit für die Positionierung kann hierbei bei ca. 25 - 30 mm liegen.

Die vorgenannten Markierungen, die eine definierte Form und definierte Abmessung aufweisen, sind der Recheneinheit bekannt gemacht und stehen dieser als Parameter zur Verfügung. D.h. die Recheneinheit wird damit in die Lage versetzt aus den Messwerten die Markierungen zu extrahieren und mit den in der Recheneinheit hinterlegten Markierungsparametern zu vergleichen, um so die für die weiteren Schritte relevanten Markierungen zu erkennen. Aus der zweidimensionalen Vermessung dieser Markierung(en), d.h. der Vermessung in der Ebene in zumindest einer Richtung, einer Höheninformation zwischen Sensor und Oberfläche der Haltevorrichtung und aus einem horizontalen Versatz des Containergeschirrs zur Markierung werden durch die Recheneinheit die Zielpositionsdaten zu den Verankerungspositionen berechnet, die dann über die Kransteuerung geregelt angefahren werden können. Befindet sich das Containergeschirr an der Zielposition wird gesteuert abgesenkt und das Containergeschirr oder der Container auf seine Verankerungsvorrichtung abgesetzt. In einer gegebenen Höhe in der sich der Sensor zur Oberfläche der Haltevorrichtung und damit zur Markierung befindet, werden die vom Sensor aufgenommenen Messdaten in Bezug auf die Markierung pixelweise ausgezählt. Gleichwohl werden die Pixelabstände zwischen der Markierung oder zumindest einer Kante der Markierung und der aktuellen horizontalen Lage des Containergeschirrs ausgewertet. Da sowohl die Abmessungen der Markierung bekannt sind, als auch der Versatz des Containergeschirrs im eingerasteten Zustand sind, lassen sich die Zielpositionsdaten für das Containergeschirr berechnen.

Das Verfahren sowie das Containergeschirr stellen eine zuverlässige Lösung zur automatisierten Positionierung des Containergeschirrs bereit. Versuche haben gezeigt, dass die Genauigkeit auch aufgrund der zweidimensionalen Datenverarbeitung so hoch ist, dass nach erfolgter Positionierung Twistlocks automatisch in Eckbeschlägen eines Container verriegelt werden können. Dies erlaubt das automatisierte Beladen von LKWs für den Straßenverkehr oder Bahnwaggons, bei denen die zu transportierenden Container mit Twistlocks auf der Ladefläche gesichert werden müssen. Die Positionierung des bildgebenden Sensors am Containergeschirr erzielt aufgrund der Nähe zu den zu erkennenden Objekten eine hohe Genauigkeit und in der Folge eine hohe Zuverlässigkeit bei der Positionierung. Letztere ist unerlässlich, um Sach- und Personenschäden zu vermeiden. So wird es erstmals möglich, das Be- und Entladen von Fahrzeugen mit Twistlock-Sicherung zu automatisieren ohne Lasereinheiten verwenden zu müssen.

Weiterhin bietet der Einsatz einer einfachen Kamera den Vorteil, dass diese in robuster Ausführung gewählt werden kann, wodurch die in Anbetracht der heftigen Erschütterungen am Kran und insbesondere am Containergeschirr erforderliche mechanische Stabilität gewährleistet wird. Auch kann bei diesen einfachen und kostengünstigen Komponenten mit einer langen Lebensdauer gerechnet werden. Dies ist von Vorteil, da ein häufiger Komponentenwechsel mit Nachkalibrierung im industriellen Einsatz nicht in Frage kommt.

Nach einem weiteren Aspekt der Erfindung werden die Höheninformation zwischen Sensor und Oberfläche der Haltevorrichtung von der Recheneinheit aus der zweidimensionalen Vermessung der Markierungen errechnet wird. In diesem Fall müsste keine gesonderte Höheninformation zur Verfügung gestellt werden. Es hat sich nämlich gezeigt, dass mit Markierungen bestimmter Abmessungen und einer ausreichenden Sensorauflösung die Möglichkeit besteht, zuverlässig ein Höhenmaß aus der zweidimensionalen Vermessung der Markierung abzuleiten. Dazu sind für vorzugsweise zwei unterschiedliche Referenzhöhen die Anzahl der Pixel, welche die Markierung in wenigstens einer Richtung abbilden, in der Ebene mit der reale Ausdehnung der Markierung in der gleichen Richtung in Verbindung zu setzen. Dies kann auch für mehrere Ausdehnungsrichtungen der Markierungen vorgenommen werden. D.h. es wird für mindestens zwei Höhen die Anzahl der Pixel gemessen, die eine Markierung in einer bestimmten Ausdehnungsrichtung auf dem Sensor einnimmt und mit der realen Ausdehnung ins Verhältnis gesetzt. Auf diese Weise lässt sich zwischen den beiden Referenzhöhen eine aktuelle Höhe aus der aktuellen Anzahl der Pixel interpolieren, über die Referenzhöhen hinaus, lässt sich die aktuelle Höhe wenigstens in einer gewissen Umgebung extrapolieren.

Unter besonderen Sicherheitsgesichtspunkten kann ist vorteilhaft sein, wenn eine Messvorrichtung, die vorzugsweise die Messvorrichtung ist, die innerhalb der Kransteuerung ohnehin direkt oder indirekt ein Messsignal von der Höhe des Containergeschirrs liefert, diese Information an die Recheneinheit liefert und diese Höheninformation in die Berechnung des Versatzes des Containergeschirrs zu den Verankerungspositionen einbezogen wird.

Es hat sich als vorteilhaft herausgestellt, wenn die horizontale Abweichung des Containergeschirrs bei angehängtem Container ermittelt wird, indem der horizontale Versatz zwischen der Unterkante des Containers (die Fußkante) projiziert auf die Oberfläche der Haltevorrichtung und der Markierung ermittelt wird. Wegen des überhängenden und nach unten gerichteten Sichtfeldes der Kamera ergibt sich bei angehängtem Container ein Sichtfeld der Kamera, welches zumindest zum Teil entlang einer äußeren Seite des Containers verläuft und die Fußkante des Containers beinhaltet. Diese Kante ist durch Bildverarbeitungsverfahren der Kantenextraktion gut auswertbar. Aufgrund des Einsatzes einer 2D-Kamera sieht diese nur die Projektion ("Schatten") dieser Kante auf die Oberfläche der Haltevorrichtung. Der Abstand zwischen der, sich auf die Oberfläche der Haltvorrichtung projizierenden Kante, und der Markierung selbst respektive einer Linie, die sich bei Übergang von der Traileroberfläche auf die Markierung ergibt, wird pixelweise ausgemessen, um somit den aktuellen Versatz des Containergeschirrs zu ermitteln. Etwaige Fehler, die sich wegen des Überhanges der Kamera und der damit nicht lotgerechten Projektion ergeben, können über die Recheneinheit kompensiert werden, da sich dieser aus der Kameraanordnung und der Schwebehöhe des Containers (Abstand Fußkante zur Oberfläche) ergibt und reproduzierbar ist.

Eine alternative Ausführungsform ergibt sich, wenn ein Container von dem Containergeschirr aufgenommen werden soll. In diesem Fall wird die horizontale Abweichung des Containergeschirrs bei Aufnahme eines Containers von der Haltevorrichtung ermittelt, indem der horizontale Versatz zwischen Oberkante des Containers projiziert auf die Oberfläche der Haltevorrichtung und der Markierung ausgemessen wird. Dazu wird das Containergeschirr in einer geeigneten Höhe so über den Container geführt, dass die Oberkante des Containers die Sicht auf die Markierung zunächst zumindest teilweise überdeckt und bei weiterer Bewegung dann freigibt. Damit wird sich der horizontale Versatz zwischen der Oberkante des Containers projiziert auf die Oberfläche der Haltevorrichtung und der Markierung selbst vergrößern. Die Oberkante ist durch Bildverarbeitungsverfahren der Kantenextraktion auswertbar. Aufgrund des Einsatzes einer 2D-Kamera sieht diese nur die Projektion (die Verlängerung) dieser Kante auf die Oberfläche der Haltevorrichtung. Der Abstand zwischen der, sich auf die Oberfläche der Haltvorrichtung projizierenden (verlängerten) Kante, und der Markierung selbst respektive einer Linie, die sich bei Übergang von der Traileroberfläche auf die Markierung ergibt, wird pixelweise ausgemessen, um somit den jeweils aktuellen Versatz des Containergeschirrs zu ermitteln. Das Containergeschirr wird geregelt und unter stetiger Neuberechnung des aktuellen Versatzes so geführt, bis die horizontale Abweichung des Containergeschirrs der gewünschten Absenkposition entspricht und ein Absenken auf die Verankerungsposition erfolgen kann.

In besonders vorteilhafter Ausführungsform wird das vorgenannte Verfahren mit zwei optischen Kameras als bildgebenden Sensoren durchgeführt, wobei die Kameras mit ihren Sensoren auf gegenüberliegenden Seiten an dem Containergeschirr befestigt sind und somit auch Messwerte von den gegenüberliegenden Seiten an die Recheneinheit liefert. In einer weiteren Verbesserung werden alle vier Kameras (zwei auf jeder Seite) mit denen das Containergeschirr ausgerüstet sein kann in das Verfahren eingebunden. Die Kameras sind mit Überhang an dem Containergeschirr befestigt und haben die vorgenannte senkrechte Blickrichtung nach unten. Auf diese Weise können Markierungen auf beiden Seiten der Haltevorrichtung oder sogar mehrere Markierungen auf einer Seite in das Verfahren einbezogen werden. Damit wird sich die Genauigkeit und Robustheit des Verfahrens noch weiter erhöhen. Denn es ergeben sich bei der Ausregelung der Abweichung des Containergeschirrs aufgrund der Markierungen gegenläufige Effekte; eine Bewegung in Richtung einer Vergrößerung der Abweichung zwischen Container und Markierung auf der einen Seiten zieht die Verkleinerung der Abweichung zwischen dem Container und der Markierung auf der anderen Seite nach sich.

Es hat sich gezeigt, dass das vorbeschriebene Verfahren besonders stabil dann funktioniert, wenn die Markierungen eine im Wesentlichen quadratische Geometrie und eine Abmessung von größer 10cm und kleiner 20cm aufweisen. Die Genauigkeit der üblicherweise am Spreader verwendeten Kamerasysteme ist dann ausreichend, um die Markierungen mit ausreichender Pixelauflösung aus der für den Umschlagsplatz vorgesehenen Sicherheitshöhe zu erkennen und auf deren Basis Befehle zur Positionierung des Containergeschirrs zu generieren. Bevorzugt werden deshalb solche Markierungen mit ausreichendem Kontrast auf der Oberfläche der Haltvorrichtung aufgebracht.

Um direkten Witterungseinflüssen, insbesondere durch Schneefall oder Graupel, oder aber auch witterungsbedingten Verunreinigungen, beispielsweise durch Laubfall, weniger ausgesetzt zu sein, wird vorgeschlagen, Markierungen mit einem kegel- oder pyramidenförmigen Kopfteil auf die Oberfläche der Haltevorrichtung aufzubringen. Wenn die Markierung eine Höhe von 5cm bis 10 cm aufweist, so hat sich gezeigt, dass vorgenannte Einflüsse schon weitgehend ausgeschlossen werden können, ohne dass die Markierungen als störende Hindernisse für sonstige Arbeiten an und um die Haltevorrichtung herum empfunden werden. Diese Markierungen können dann leicht in - ggf. ohnehin schon vorhandene - Löcher (beispielsweise für Geländer) an der Haltevorrichtung eingesteckt oder auf anderer Weise befestigt werden. Bei dieser Befestigungsart würde sich ein Schaft, der leicht konisch verläuft und einen kreisrunden Querschnitt aufweist eignen.

Das vorliegende Verfahren bei dem das Containergeschirr an die Position bewegt wird, an der die Verankerungsvorrichtungen in Eingriff gebracht werden können, zeichnet sich durch die folgenden drei Bewegungsabschnitte aus, wobei für den ersten Bewegungsschritt vorausgesetzt wird, dass bereits ein Sichtkontakt zwischen mindestens einer Markierung und dem bildgebenden Sensor hergestellt worden ist. Dies sollte i.d.R. schon durch die Vorpositionierung von Fahrzeug mit Haltevorrichtung und Kran erreicht werden. Im ersten Bewegungsabschnitt erfolgt in einer Regelschleife ein im wesentlicher vertikaler Versatz des Containergeschirrs bei fortlaufender Neuberechnung der Höheninformation, wobei die Markierung im Sichtkontakt des Sensors verbleibt. Ist eine bestimmte Versatzhöhe erreicht, beginnt ein zweiter Bewegungsabschnitt. Bei diesem erfolgt in der Versatzhöhe die Berechnung der Zielposition und in einer Regelschleife ein horizontaler Versatz des Containergeschirrs. Dabei wird fortlaufend die Zielposition neu berechnet, bis die horizontale Zielposition erreicht ist. In dem dritten Bewegungsabschnitt wird auf der horizontalen Zielposition gesteuert abgesetzt.

Auf dem computerlesbaren Datenträger ist ein Computerprogramm gespeichert, welches das Verfahren ausführt, wenn es in einem Computer abgearbeitet wird. Das Computerprogramm wird in einem Computer abgearbeitet und führt dabei das Verfahren aus.

Im Folgenden werden Ausführungsbeispiele der Erfindung anhand von Figuren näher erläutert. Es zeigen:
- Fig. 1: einen Kran mit stationären Sensoren sowie ein Frachtgut unter dem Kran,
- Fig. 2: ein Containergeschirr bei der Annäherung an einen Container,
- Fig. 3: einen Container bei der Annäherung an einen LKW,
- Fig. 4: ein Containergeschirr, welches mit bildgebenden Sensoren ausgerüstet ist,
- Fig. 5: Montagepositionen der bildgebenden Sensoren,
- Fig. 6: eine Ermittlung von Messwerten von einer Umgebung eines Containergeschirrs in einer Seitenansicht und die Berechnung von Zielpositionsdaten zu den Verankerungspositionen entlang der Fahrtrichtung,
- Fig. 7: eine Ermittlung von Messwerten von einer Umgebung eines Containergeschirrs in der Draufsicht und die Berechnung von Zielpositionsdaten zu den Verankerungspositionen quer zur Fahrtrichtung,

Fig. 1 zeigt einen Kran 10. An dem Kran 10 sind stationäre Sensoren 6 angebracht. Weiterhin gezeigt ist ein Frachtgut 12, beispielsweise ein Container auf einem LKW, welches durch die stationären Sensoren 6 erfasst wird. Ebenfalls in Fig. 1 zu sehen sind Räder 14, mit denen der Kran 10 auf Schienen bewegt werden kann. Ein Boden 15 unter dem Kran 10 ist geneigt, so dass Wasser abfließen kann. Auf dem Boden 15 sind Spurmarkierungen 13 angebracht, welche Spuren für Fahrzeuge markieren. An einer Laufkatze 4 ist ein Containergeschirr 1 beweglich aufgehängt. Das Containergeschirr 1 verfügt über Twistlocks 2, mit denen Container gegriffen werden können.

Fig. 2 zeigt ein Containergeschirr 1 bei der Annäherung an einen Container 12. Hierbei müssen Twistlocks 2 des Containergeschirrs 1 passgenau über genormten Eckbeschlägen 11 des Containers 12 positioniert werden.

Fig. 3 zeigt einen Container 12 bei der Annäherung an eine Haltevorrichtung 21 eines LKW 20. Hier müssen Eckbeschläge 11 des Containers 10 passgenau über Twistlocks 2 des LKW 20 positioniert werden. Der Container 12 wird mithilfe eines Containergeschirrs 1 durch einen Kran transportiert.

Fig. 4 zeigt ein Containergeschirr 1, welches mit bildgebenden Sensoren 3 ausgerüstet ist. Das Containergeschirr 1 ist auf einem Container 10 abgesetzt. Als bildgebende Sensoren 3 werden lediglich einfache Kameras eingesetzt. Die bildgebenden Sensoren sind von außen auf den äußeren Rahmen des Containergeschirrs befestigt, so dass sie - sofern sich das Containergeschirr wie hier im Eingriff mit einem Container befindet - einen im Wesentlichen senkrecht nach unten gerichteten Sichtbereich vorbei an der Containerwand aufweisen. Der Abstand zwischen Rahmen und Sensorachse bildet somit einen Überhang aus.

Fig. 5 zeigt Montagepositionen von bildgebenden Sensoren 3 an einem Containergeschirr 1 aus unterschiedlichen Perspektiven. Teilweise sind auch Twistlocks 2 des Containergeschirrs 1 sichtbar.

Fig. 6 zeigt eine Ermittlung von Messwerten von einer Umgebung eines Containergeschirrs in einer Seitenansicht und die Berechnung von Zielpositionsdaten zu den Verankerungspositionen. Dabei befindet sich der Container 12 in der Höhe 8 im Eingriff mit dem Containergeschirr 1. Bei der Höhe 8 kann es sich um die sog. Sicherheitshöhe handeln, in der der Container horizontal zu bewegen ist. Diese kann von Umschlagsplatz zu Umschlagsplatz variieren, liegt aber in der Größenordnung von ca. 6 m. Die bildgebenden Sensoren 3 spannen einen durch die Seitenlinien a, b, a', b' begrenzten Sichtbereich A, B auf und liefern Videobilder als Messwerte von der Umgebung des Containergeschirrs an eine Recheneinheit 22. Bei der Haltevorrichtung 21 handelt es sich in diesem Fall um die eines AGV. Im Randbereich befinden sich Bohrungen 7, die z.B. einer Geländerbefestigung dienen können. Die Bohrungen 7 stellen insoweit natürliche Markierungen dar. Vorzugsweise sind auch aufgebrachte Markierungen wie in Fig. 7 gezeigt verwendbar. Die Recheneinheit 22 bildet aus den aufgenommenen Messwerten, den Videobildern, Daten, aus welchen sie für das Containergeschirr Zielpositionsdaten zu Verankerungspositionen berechnet. In Fahrtrichtung weist die Containerlage in Fig. 6 derzeit einen Versatz 23 zur Verankerungsposition auf. Unter Verankerungsposition ist die Position zu verstehen in der sich die Verankerungsvorrichtungen (Eckbeschläge 11 und Twistlock 2) in Eingriff befinden würden. Die Zielpositionsdaten sind dabei diejenigen Daten, die anzusteuern sind, um den Container zentrierungsgenau an seine Verankerungsposition und damit über seine Verankerungsvorrichtung zu bewegen. Der Sichtbereich A entlang der i.d.R. profilierten Containerwand und über die Fußkante 24 des Containers 12 erzeugt auf der Oberfläche der Haltevorrichtung 21 einen Bildausschnitt 9. Im Bildausschnitt 9 ist die Fußkante 24 auf die Oberfläche der Haltevorrichtung 21 projiziert. Der Bildausschnitt 9 hat in Fahrrichtung, abhängig von der Höhe 8 eine Ausdehnung 25 und umfasst die Markierung 7. Die Markierungen 7 sind in Form und Abmessungen bekannt. Die Recheneinheit 22 wird damit in die Lage versetzt aus den Messwerten die Markierungen zu extrahieren und mit den in der Recheneinheit 22 hinterlegten Markierungsparametern zu vergleichen, um so die für die weiteren Schritte relevanten Markierungen 7 zu erkennen. An der Silhouette des Bildausschnittes 9 und der Fußkante 24 lässt sich das Eckprofil 26 des Containers erkennen. Der Abstand 27 zwischen der relevanten Markierung 7 und dem Eckprofil 26 muss in der Verankerungsposition einen bestimmten Zielwert aufweisen. Aus dem aktuellen Maß, der Pixelanzahl zwischen Markierung 7 und Eckprofil 26 in einer bestimmten Höhe 8 können durch die Recheneinheit die Zielpositionsdaten zu den Verankerungspositionen berechnet werden und die an die Kransteuerung übergeben diese in die Lage versetzt das Containergeschirr über die Verankerungsposition zu führen.

Fig. 7 zeigt eine Ermittlung von Messwerten von einer Umgebung eines Containergeschirrs in der Draufsicht und die Berechnung von Zielpositionsdaten zu den Verankerungspositionen quer zur Fahrtrichtung. Dabei befindet sich der Container 12 wieder in der Höhe 8 im Eingriff mit dem Containergeschirr 1. Die bildgebenden Sensoren 3 spannen einen durch die Seitenlinien a, a', a" begrenzten Sichtbereich A auf und liefern Videobilder als Messwerte von der Umgebung des Containergeschirrs an eine Recheneinheit 22. Bei der Haltevorrichtung 21 handelt es sich wieder um ein AGV. Im Randbereich befinden sich diesmal auf die Oberfläche der Haltevorrichtung 21 aufgebrachte Markierungen 7 in Form von Quadraten. Der Container 12 weist zur Verankerungsposition den Versatz 28 quer zur Fahrtrichtung auf. Dadurch sind die Twistlocks 2 im oberen Randbereich sichtbar, während sie im unteren Randbereich (gekennzeichneter Sichtbereich A) vom Container überdeckt sind. Der Sichtbereich A entlang der profilierten Containerwand über die Fußkante 24 des Containers 12 erzeugt auf der Oberfläche der Haltevorrichtung 21 einen Bildausschnitt 29. Im Bildausschnitt 29 ist die Fußkante 24 auf die Oberfläche der Haltevorrichtung 21 projiziert. Die Markierungen 7 sind in Form und Abmessungen bekannt. Die Recheneinheit 22 wird damit in die Lage versetzt aus den Messwerten die Markierungen zu extrahieren und mit den in der Recheneinheit 22 hinterlegten Markierungsparametern zu vergleichen, um so die für die weiteren Schritte relevanten Markierungen 7 zu erkennen. Weiterhin ist die Recheneinheit in der Lage aus den Abmessungen der Markierung auch den Versatz 30 zwischen projizierter Fußkante 24 und Markierung 7 zu bestimmen. Beispielsweise soll die Markierung 7 eine Ausdehnung von 10cm haben was in einer bestimmten Höhe 8 einer Pixelanzahl von 500 Pixeln entsprechen soll. Wenn nunmehr für den Versatz 30 200 Pixel ausgemessen werden, kann der aktuelle Versatz 30 mit 4cm bestimmt werden. Die Fußkante 24 soll, damit die Verankerungspositionen in Querrichtung denkungsgleich übereinander liegen und der Container abgesetzt werden kann, einen der Recheneinheit bekannten Sollversatz zur Markierung 7 haben. Mit Kenntnis über den aktuellen Versatz und des Sollversatzes lassen sich von der Recheneinheit die Zielpositionsdaten berechnen, an Hand derer die Kransteuerung das Containergeschirr über die Verankerungspostionen bewegt.

Die beschriebenen Ausführungsbeispiele, Weiterbildungen und Ausführungsformen lassen sich frei miteinander kombinieren.

## Patentansprüche

1. Verfahren zur Positionierung eines Containergeschirrs (1) über eine Haltevorrichtung (21) für Container (12),
wobei mindestens eine optische 2D-Kamera als bildgebender Sensor (3) an dem Containergeschirr (1) mit einem Überhang befestigt ist und der Sensor (3) einen im Wesentlichen senkrecht nach unten gerichteten Sichtbereich (A, B) aufspannt,
wobei der Sensor (3) Messwerte von einer Umgebung des Containergeschirrs (1), insbesondere der Draufsicht der Haltevorrichtung (21), an eine Recheneinheit (22) liefert,
wobei die Haltevorrichtung (21) auf ihrer Oberfläche wenigstens eine Markierung (7) aufweist,
wobei die Recheneinheit (22) aus den Messwerten Daten bildet, aus welchen die Recheneinheit (22) für das Containergeschirr (1) Zielpositionsdaten zu Verankerungspositionen (2,11) berechnet
**dadurch gekennzeichnet, dass**
die Markierungen (7) Abmessungen definierter Größe aufweisen, die der Recheneinheit (22) als Parameter zur Verfügung stehen und die Recheneinheit (22) aus der zweidimensionalen Vermessung der Markierungen (7), einer Höheninformation (8) zwischen Sensor (3) und Oberfläche der Haltevorrichtung (21) und aus einem horizontalen Versatz (23, 30) des Containergeschirrs (1) zur Markierung die Zielpositionsdaten zu den Verankerungspositionen (2, 11) berechnet.

2. Verfahren nach Anspruch 1 **dadurch gekennzeichnet dass** die Höheninformation zwischen Sensor und Oberfläche der Haltevorrichtung von der Recheneinheit aus der zweidimensionalen Vermessung der Markierungen errechnet wird.

3. Verfahren nach einem der vorhergehenden Ansprüche **dadurch gekennzeichnet, dass** mindestens eine Messvorrichtung Information über die Höhe des Containergeschirrs an die Recheneinheit liefert und diese Höheninformation in die Berechnung des Versatzes des Containergeschirrs zu den Verankerungspositionen einbezogen wird.

4. Verfahren nach einem der vorhergehenden Ansprüche **dadurch gekennzeichnet, dass** die horizontale Abweichung des Containergeschirrs ermittelt wird bei angehängtem Container aus einem horizontalen Versatz zwischen der Unterkante des Containers projiziert auf die Oberfläche der Haltevorrichtung und der Markierung.

5. Verfahren nach einem der Ansprüche 1 bis 3 **dadurch gekennzeichnet, dass** die horizontale Abweichung des Containergeschirrs bei Aufnahme eines Containers von der Haltevorrichtung ermittelt wird aus einem horizontalen Versatz zwischen Oberkante des Containers projiziert auf die Oberfläche der Haltevorrichtung und der Markierung.

6. Verfahren nach einem der vorhergehenden Ansprüche **dadurch gekennzeichnet, dass** wenigstens zwei optische Kameras als bildgebenden Sensoren (3) auf gegenüberliegenden Seiten an dem Containergeschirr befestigt sind und Messwerte an die Recheneinheit liefert.

7. Verfahren nach einem der vorhergehenden Ansprüche, **dadurch gekennzeichnet, dass** die Markierungen quadratische Geometrie und eine Abmessung von größer 10 cm und kleiner 20 cm aufweisen.

8. Verfahren nach einem der Ansprüche 1 bis 5 **dadurch gekennzeichnet dass** die Markierungen einen kegel- oder pyramidenförmigen Kopf mit einer Schafthöhe von größer 5 cm und kleiner 20 cm aufweisen.

9. Verfahren nach einem der vorangegangenen Ansprüche,
- bei dem das Containergeschirr in die Zielposition bewegt wird, wobei drei Bewegungsabschnitte durchlaufen werden,
- bei dem im ersten Bewegungsabschnitt ein Sichtkontakt zwischen mindestens einer Markierung und dem bildgebenden Sensor besteht,
- bei dem im ersten Bewegungsabschnitt in einer Regelschleife ein im wesentlicher vertikaler Versatz bei fortlaufende Neuberechnung der Höheninformation erfolgt, wobei die Markierung im Sichtkontakt des Sensors verbleibt, bis eine Versatzhöhe erreicht ist,
- bei dem im zweiten Bewegungsabschnitt in der Versatzhöhe die Berechnung der Zielposition erfolgt und in einer Regelschleife ein horizontaler Versatz bei fortlaufender Neuberechnung der Zielposition erfolgt bis die horizontale Zielposition erreicht ist,
- bei dem im dritten Bewegungsabschnitt auf der horizontalen Zielposition gesteuert abgesetzt wird.

10. Computerlesbarer Datenträger,
- auf dem ein Computerprogramm gespeichert ist, welches das Verfahren nach einem der Ansprüche 1 bis 9 ausführt, wenn es in einem Computer abgearbeitet wird.

11. Computerprogramm,
- welches in einem Computer abgearbeitet wird und dabei das Verfahren nach einem der Ansprüche 1 bis 9 ausführt.

## Claims

1. Method for positioning a container lifting device (1) over a holding device (21) for containers (12),
wherein at least one optical 2D camera is attached as an imaging sensor (3) to the container lifting device (1) with an overhang and the sensor (3) spans a substantially vertically downwardly directed field of vision (A, B),
wherein the sensor (3) supplies measured values from an area surrounding the container lifting device (1), in particular the plan view of the holding device (21), to a computing unit (22),
wherein the holding device (21) has at least one marker (7) on its surface,
wherein the computing unit (22) forms data from the measured values, from which the computing unit (22) calculates target position data on anchoring positions (2, 11) for the container lifting device (1),
**characterised in that**
the markers (7) have dimensions of a defined size which are available to the computing unit (22) as parameters and the computing unit (22) calculates the target position data on the anchoring positions (2, 11) from the two-dimensional measurement of the markers (7), height information (8) between sensor (3) and surface of the holding device (21) and from a horizontal offset (23, 30) of the container lifting device (1) to the marker.

2. Method according to claim 1, **characterised in that** the height information between sensor and surface of the holding device is calculated by the computing unit from the two-dimensional measurement of the markers.

3. Method according to one of the preceding claims, **characterised in that** at least one measuring device supplies information about the height of the container lifting device to the computing unit and said height information is included in the calculation of the offset of the container lifting device to the anchoring positions.

4. Method according to one of the preceding claims, **characterised in that** the horizontal deviation of the container lifting device is determined in the case of a suspended container from a horizontal offset between the lower edge of the container projected onto the surface of the holding device and the marker.

5. Method according to one of claims 1 to 3, **characterised in that** the horizontal deviation of the container lifting device is determined on receipt of a container by the holding device from a horizontal offset between the upper edge of the container projected onto the surface of the holding device and the marker.

6. Method according to one of the preceding claims, **characterised in that** at least two optical cameras are attached as imaging sensors (3) on opposite sides to the container lifting device and supply measured values to the computing unit.

7. Method according to one of the preceding claims, **characterised in that** the markers have quadratic geometry and a dimension of greater than 10 cm and less than 20 cm.

8. Method according to one of claims 1 to 5, **characterised in that** the markers have a conical or pyramidal head having a shaft height of greater than 5 cm and less than 20 cm.

9. Method according to one of the preceding claims,
- in which the container lifting device is moved into the target position, wherein three movement sections are traversed,
- in which in the first movement section visual contact exists between at least one marker and the imaging sensor,
- in which in the first movement section an essentially vertical offset occurs in a control loop with continuous recalculation of the height information, wherein the marker remains in visual contact with the sensor until an offset height is reached,
- in which in the second movement section in the offset height the calculation of the target position occurs and a horizontal offset occurs in a control loop with continuous recalculation of the target position until the horizontal target position is reached,
- in which in the third movement section set-down occurs in a controlled manner on the horizontal target position.

10. The computer-readable data medium,
- on which a computer program is stored which executes the method according to one of claims 1 to 9 when it is run in a computer.

11. Computer program
- which is run in a computer and thereby executes the method according to one of claims 1 to 9.

## Revendications

1. procédé de mise en position d'un palonnier ( 1 ) de conteneur sur un dispositif ( 21 ) de maintien de conteneur ( 12 ),
dans lequel au moins une caméra optique en 2D est fixée avec un porte-à-faux au palonnier ( 1 ) de conteneur comme capteur ( 3 ) donnant une image et le capteur ( 3 ) détermine un champ ( A, B) de vue dirigé vers le bas sensiblement verticalement, dans lequel le capteur fournit a une unité ( 22 ) informatique des valeurs de mesure d'un environnement du palonnier ( 1 ) de conteneur, notamment la vue en plan du dispositif ( 21 ) de maintien,
dans lequel le dispositif ( 21 ) de maintien a au moins un repère ( 7 ) sur sa surface,
dans lequel l'unité ( 22 ) informatique forme à partir des valeurs de mesure des données à partir desquelles l'unité ( 22 ) informatique transforme par le calcul pour le palonnier ( 1 ) de conteneur des données de position cible en des positions (2, 11 ) d'arrimage,
**caractérisé en ce que**
les repères ( 7 ) ont des dimensions d'une grandeur définie, qui sont à disposition de l'unité ( 22 ) informatique comme paramètres et l'unité ( 22 ) informatique transforme par le calcul à partir de la mesure en deux dimensions des repères ( 7 ), d'une information ( 8 ) de niveau entre le capteur ( 3 ) et la surface du dispositif ( 21 ) de maintien et d'un décalage ( 23, 30 ) horizontal du palonnier ( 1 ) de conteneur par rapport au repère les données de position cible en les positions (2, 11) d'arrimage.

2. Procédé suivant la revendication 1, **caractérisé en ce que** l'information de niveau entre le capteur et la surface du dispositif de maintien est calculée par l'unité informatique à partir de la mesure en deux dimensions des repères.

3. Procédé suivant l'une des revendications précédentes, **caractérisé en ce qu'**au moins un dispositif de mesure fournit de l'information sur le niveau du palonnier de conteneur à l'unité informatique et cette information de niveau est incorporée dans le calcul du décalage du palonnier de conteneur par rapport aux positions d'arrimage.

4. Procédé suivant l'une des revendications précédentes, **caractérisé en ce que** l'on détermine l'écart horizontal du palonnier de conteneur alors qu'un conteneur est suspendu, à partir d'un décalage horizontal entre le bord inférieur du conteneur projeté sur la surface du dispositif de maintien et le repère.

5. Procédé suivant l'une des revendications 1 à 3, **caractérisé en ce que** l'on détermine l'écart horizontal du palonnier de conteneur à la réception d'un conteneur par le dispositif de maintien à partir d'un décalage horizontal entre le bord supérieur du conteneur projeté sur la surface du dispositif de maintien et le repère.

6. Procédé suivant l'une des revendications précédentes, **caractérisé en ce qu'**au moins deux caméras optiques sont fixées au palonnier de conteneur sur deux côtés opposés comme capteurs ( 3 ) donnant une image et fournissent des valeurs de mesure à l'unité informatique.

7. Procédé suivant l'une des revendications précédentes, **caractérisé en ce que** les repères ont des géométries carrées et une dimension plus grande que 10 cm et plus petite que 20 cm.

8. Procédé suivant l'une des revendications 1 à 6, **caractérisé en ce que** les repères ont une tête conique ou pyramidale ayant une hauteur plus grande que 5 cm et plus petite que 20 cm.

9. Procédé suivant l'une des revendications précédentes,
- dans lequel on met le palonnier de conteneur dans la position cible en parcourant trois segments de déplacement,
- dans lequel dans le premier segment de déplacement, un contact visuel existe entre au moins un repère et le capteur donnant une image,
- dans lequel, dans le premier segment de déplacement suivant une boucle de régulation, a lieu un décalage sensiblement vertical lorsque le recalcul de l'information de niveau se déroule, le repère restant dans le contact visuel du capteur jusqu'à ce que soit atteint un niveau de décalage,
- dans lequel dans le deuxième segment de déplacement au niveau de décalage, le calcul de la position cible a lieu, et, dans une boucle de régulation, a lieu un décalage horizontal lors du recalcul de la position cible jusqu'à ce que la position cible horizontale soit atteinte,
dans lequel dans le troisième segment de déplacement, on s'abaisse de manière commandée à la position cible horizontale.

10. Support de données déchiffrable par ordinateur,
sur lequel est mémorisé un programme informatique qui exécute le procédé suivant l'une des revendications 1 à 9 lorsqu'il passe dans un ordinateur.

11. Programme informatique
- que l'on fait passer dans un ordinateur et qui exécute ainsi le procédé suivant l'une des revendications 1 à 9.
